# EUROPÄISCHE PATENTANMELDUNG

(11) **EP 4 509 031 A1**
(43) Veröffentlichungstag der Anmeldung: **19.02.2025**
(21) Anmeldenummer: 24190915.9
(22) Anmeldetag: 25.07.2024
(51) Int. Cl.: A47L 15/42, A47L 15/00

(54) **VERFAHREN UND VORRICHTUNG ZUM ERKENNEN EINES INNENRAUMS EINES REINIGUNGSGERÄTS UND REINIGUNGSGERÄT**

(30) Priorität: 16.08.2023 DE 102023121851
(71) Anmelder: Miele & Cie. KG, 33332 Gütersloh (DE)
(72) Erfinder: Kara, Seyfettin, 32139 Spenge (DE); Schmull, Jan, 33649 Bielefeld (DE); Riedenklau, Eckard, 33647 Bielefeld (DE)

(57) **Zusammenfassung**

Ein Verfahren zum Erkennen eines Innenraums (105) eines Reinigungsgeräts (100) umfasst einen Schritt des Ausgebens eines ersten Beleuchtungssignals an eine Schnittstelle zu einer ersten Beleuchtungseinrichtung (115), um die erste Beleuchtungseinrichtung (115) in einen ersten Zustand zu versetzen, einen Schritt des Einlesens eines ersten Bildsignals über eine Schnittstelle zu einer Kamera (110), wobei das erste Bildsignal ein von der Kamera (110), während sich die erste Beleuchtungseinrichtung (115) in dem ersten Zustand befindet, aufgenommenes erstes Bild des Innenraums (105) repräsentiert, einen Schritt des Ausgebens eines zweiten Beleuchtungssignals an die Schnittstelle zu der ersten Beleuchtungseinrichtung (115), um die erste Beleuchtungseinrichtung (115) in einen zweiten Zustand zu versetzen, einen Schritt des Einlesens eines zweiten Bildsignals über die Schnittstelle zu der Kamera (110), wobei das Bildsignal ein von der Kamera (110), während sich die erste Beleuchtungseinrichtung (115) in dem zweiten Zustand befindet, aufgenommenes zweites Bild repräsentiert und einen Schritt des Ermittelns eines Differenzbildsignals unter Verwendung des ersten Bildsignals und des zweiten Bildsignals, wobei das Differenzbildsignal eine Tiefeninformation des Innenraums (105) repräsentiert.

## Beschreibung

Die Erfindung betrifft ein Verfahren und eine Vorrichtung zum Erkennen eines Innenraums eines Reinigungsgeräts und ein Reinigungsgerät.

Die 102021200715 A1 offenbart ein System mit einer Geschirrspülmaschine.

Der Erfindung stellt sich die Aufgabe ein verbessertes Verfahren und eine verbesserte Vorrichtung zum Erkennen eines Innenraums eines Reinigungsgeräts sowie ein verbessertes Reinigungsgerät zu schaffen.

Erfindungsgemäß wird diese Aufgabe durch ein Verfahren und eine Vorrichtung zum Erkennen eines Innenraums eines Reinigungsgeräts und durch ein Reinigungsgerät mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen insbesondere darin, dass ein Verfahren geschaffen wird, dass eine schnelle und zuverlässige Erkennung eines Innenraums des Reinigungsgeräts ermöglichen kann.

Die Erfindung betrifft ein Verfahren zum Erkennen eines Innenraums eines Reinigungsgeräts.

Das Reinigungsgerät weist eine Kamera zum Erfassen des Innenraums des Reinigungsgeräts und mindestens eine erste Beleuchtungseinrichtung und vorzugsweise eine zweite Beleuchtungseinrichtung zum Beleuchten des Innenraums auf. Zusätzlich weist das Reinigungsgerät eine Steuervorrichtung auf. Das Verfahren umfasst einen Schritt des Ausgebens eines ersten Beleuchtungssignals an eine Schnittstelle zu der ersten Beleuchtungseinrichtung, um die erste Beleuchtungseinrichtung in einen ersten Zustand zu versetzen. Zusätzlich umfasst das Verfahren einen Schritt des Einlesens eines ersten Bildsignals über eine Schnittstelle zu der Kamera, wobei das erste Bildsignal ein von der Kamera, während sich die erste Beleuchtungseinrichtung in dem ersten Zustand befindet, aufgenommenes erstes Bild repräsentiert. Das Verfahren umfasst außerdem einen Schritt des Ausgebens eines zweiten Beleuchtungssignals an die Schnittstelle zu der ersten Beleuchtungseinrichtung, um die erste Beleuchtungseinrichtung in einen zweiten Zustand zu versetzen. Ferner umfasst das Verfahren einen Schritt des Einlesens eines zweiten Bildsignals über die Schnittstelle zu der Kamera, wobei das Bildsignal ein von der Kamera, während sich die erste Beleuchtungseinrichtung in dem zweiten Zustand befindet, aufgenommenes zweites Bild repräsentiert. Das Verfahren umfasst zusätzlich einen Schritt des Ermittelns eines Differenzbildsignals unter Verwendung des ersten Bildsignals und des zweiten Bildsignals, wobei das Differenzbildsignal eine Tiefeninformation des Innenraums repräsentiert.

Das Reinigungsgerät kann als ein Geschirrspüler zum Reinigen von Spülgut ausgeformt sein.

Die Kamera kann in einer Tür des Reinigungsgeräts angeordnet sein und die Beleuchtungseinrichtungen können im Innenraum des Reinigungsgeräts, beispielsweise an Wänden des Innenraums angeordnet sein. Die Beleuchtungseinrichtungen können den Innenraum aus unterschiedlichen Blickrichtungen erfassen. Beispielsweise können die Beleuchtungseinrichtungen dazu an unterschiedlichen Wänden oder beabstandet zueinander an einer Wand angeordnet sein. Die erste Beleuchtungseinrichtung kann in dem ersten Zustand Licht mit einer ersten Lichtintensität und/oder ersten Lichtfarbe aussenden. In dem zweiten Zustand kann die erste Beleuchtungseinrichtung Licht mit einer sich von dem ersten Zustand unterscheidenden zweiten Lichtintensität und/oder zweiten Lichtfarbe aussenden, oder ausgeschaltet sein. Aus den von der Kamera aufgenommenen Bildern kann ein Differenzbild erstellt werden. Ein Differenzbild kann beispielsweise durch eine pixelweise Subtraktion von Helligkeitswerten der Bilder erstellt werden. Das Differenzbild kann Rückschlüsse auf einen Trocknungsgrad, einen Beladungsgrad, einen Spülschatten, eine Sprüharmblockade und/oder Restwasser im Spülgut liefern. Der hier vorgestellte Ansatz kann verbesserte Erkennungsalgorithmen für eine Geschirrspülkamera mithilfe steuerbarer LEDs ermöglichen.

Das Verfahren kann einen Schritt des Bestimmens eines Parametersignals für eine Steuerung eines Programmablaufs des Reinigungsgeräts umfassen. Das Parametersignal kann dabei unter Verwendung des Differenzbildsignals bestimmt werden. Das Parametersignal kann einen Parameter des Innenraums repräsentieren, wie beispielsweise einen Trocknungsgrad, einen Beladungsgrad, einen Spülschatten, eine Sprüharmblockade und/oder Restwasser. Ein Trocknungsgrad kann beispielsweise ein Vorhandensein von Restfeuchte definieren. Der Beladungsgrad kann beispielsweise eine Anzahl und Verteilung von Geschirr definieren.

Das Verfahren kann einen Schritt des Vorverarbeitens des ersten Bildsignals und des zweiten Bildsignals umfassen, wobei der Schritt des Vorverarbeitens vor dem Schritt des Ermittelns ausgeführt werden kann. Bei dem Schritt des Vorverarbeitens können die Bildsignale mittels eines Glättungsoperators und/oder eine 2D-Medianfilters vorverarbeitet werden, um im Schritt des Ermittelns die Tiefenformation zuverlässig ermitteln zu können.

Das Verfahren kann einen Schritt des Ausgebens eines dritten Beleuchtungssignals an eine Schnittstelle zu der zweiten Beleuchtungseinrichtung umfassen, um die zweite Beleuchtungseinrichtung in den ersten Zustand zu versetzen und einen Schritt des Einlesens eines dritten Bildsignals über die Schnittstelle zu der Kamera. Dabei kann das dritte Bildsignal ein von der Kamera, während sich die zweite Beleuchtungseinrichtung in dem ersten Zustand befindet, aufgenommenes drittes Bild repräsentieren. Im Schritt des Ermittelns kann das Differenzbildsignal unter Verwendung des ersten Bildsignals, des zweiten Bildsignals und des dritten Bildsignals ermittelt werden. Die zweite Beleuchtungseinrichtung kann in den ersten Zustand versetzt werden, während die erste Beleuchtungseinrichtung ebenfalls in dem ersten Zustand oder in dem zweiten Zustand ist. Die zweite Beleuchtungseinrichtung kann in dem ersten Zustand Licht mit einer ersten Lichtintensität und/oder ersten Lichtfarbe aussenden. Dabei können sich die erste Lichtintensität und erste Lichtfarbe der ersten und zweiten Beleuchtungseinrichtung im jeweiligen ersten Zustand einander entsprechen oder unterscheiden.

Das Verfahren kann einen Schritt des Ausgebens eines vierten Beleuchtungssignals an eine Schnittstelle zu der zweiten Beleuchtungseinrichtung umfassen, um die zweite Beleuchtungseinrichtung in den zweiten Zustand zu versetzen und einen Schritt des Einlesens eines vierten Bildsignals über die Schnittstelle zu der Kamera. Dabei kann das vierte Bildsignal ein von der Kamera, während sich die zweite Beleuchtungseinrichtung in dem zweiten Zustand befindet, aufgenommenes viertes Bild repräsentieren. Im Schritt des Ermittelns kann das Differenzbildsignal unter Verwendung des ersten Bildsignals, des zweiten Bildsignals, des dritten Bildsignals und des vierten Bildsignals ermittelt werden. Die zweite Beleuchtungseinrichtung kann in den zweiten Zustand versetzt werden, während die erste Beleuchtungseinrichtung ebenfalls in dem zweiten Zustand oder in dem ersten Zustand ist. In dem zweiten Zustand kann die zweite Beleuchtungseinrichtung Licht mit einer sich von dem ersten Zustand unterscheidenden zweiten Lichtintensität und/oder zweiten Lichtfarbe aussenden, oder ausgeschaltet sein. Dabei können sich die zweite Lichtintensität und zweite Lichtfarbe der ersten und zweiten Beleuchtungseinrichtung im jeweiligen zweiten Zustand einander entsprechen oder unterscheiden, sofern sie im zweiten Zustand nicht deaktiviert sind.

Im Schritt des Ausgebens kann der erste Zustand einen Zustand repräsentieren, in dem die erste Beleuchtungseinrichtung und/oder die zweite Beleuchtungseinrichtung aktiviert ist, um den Innenraum des Reinigungsgeräts zu beleuchten. In dem ersten Zustand kann der Innenraum vollständig beleuchtet werden. Die Beleuchtungseinrichtungen können zeitgleich oder nacheinander aktiviert werden.

Im Schritt des Ausgebens kann der zweite Zustand einen Zustand repräsentieren, in dem die erste Beleuchtungseinrichtung und/oder die zweite Beleuchtungseinrichtung deaktiviert oder gedimmt ist. Die Beleuchtungseinrichtungen können zeitgleich oder nacheinander in den zweiten Zustand versetzt werden.

Das Verfahren kann einen Schritt des Erfassens eines Referenzbildsignals umfassen. Das Referenzbildsignal kann ein von der Kamera aufgenommenes Referenzbild eines leeren Innenraums des Reinigungsgeräts repräsentieren. Im Schritt des Ermittelns kann das Differenzbildsignal unter Verwendung des Referenzbildsignals ermittelt werden. Das Referenzbild kann bei aktivierter Beleuchtungseinrichtung aufgenommen werden. Nachfolgend kann Spülgut in den Innenraum eingelegt werden. Das Einlesen des Referenzbildsignals kann bei geometrisch komplexen Spülgut vorteilhaft sein, um eine bessere Trennung von Schatten des Spüguts und Beladungskörben zu erhalten.

Es wird somit gemäß einem der vorgenannten Ausführungsbeispiele ein verbessertes Verfahren zum Erkennen eines Innenraums eines Reinigungsgeräts geschaffen. Dabei kann das Erkennen des Innenraums beispielsweise beinhalten:
- Das Erkennen von einem oder mehreren, im Innenraum angeordneten funktionalen Bauteilen des Reinigungsgeräts, etwa den Sprüharm des als Geschirrspülmaschine ausgebildeten Reinigungsgeräts, welcher im Innenraum rotierbar gelagert ist; und/oder
- Das Erkennen von im Innenraum angeordnetem Reinigungsgut, insbesondere die Größe, Art und/oder Anordnung bzw. Orientierung einzelner Reinigungsgüter sowie alternativ oder zusätzlich deren Verschmutzungsgrad und/oder Trocknungsgrad.

Eine Steuervorrichtung zum Erkennen eines Innenraums eines Reinigungsgeräts mit einer Kamera zum Erfassen eines Innenraums des Reinigungsgeräts und einer ersten Beleuchtungseinrichtung und einer zweiten Beleuchtungseinrichtung zum Beleuchten des Innenraums des Reinigungsgeräts kann die Schritte des genannten Verfahrens in entsprechenden Einheiten ausführen und/oder ansteuern.

Die Steuervorrichtung kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle der Steuervorrichtung einlesbares Sensorsignal darstellen. Ein Ausgangssignal kann ein Steuersignal oder ein Datensignal darstellen, das an einer Ausgangsschnittstelle der Vorrichtung bereitgestellt werden kann. Die Steuervorrichtung kann ausgebildet sein, um die Ausgangssignale unter Verwendung einer in Hardware oder Software umgesetzten Verarbeitungsvorschrift zu bestimmen. Beispielsweise kann die Steuervorrichtung dazu eine Logikschaltung, einen integrierten Schaltkreis oder ein Softwaremodul umfassen und beispielsweise als ein diskretes Bauelement realisiert sein oder von einem diskreten Bauelement umfasst sein.

Ein entsprechendes Reinigungsgerät weist eine Kamera zum Erfassen eines Innenraums des Reinigungsgeräts und eine erste Beleuchtungseinrichtung und eine zweite Beleuchtungseinrichtung zum Beleuchten des Innenraums des Reinigungsgeräts sowie eine Ausführungsform einer hierin genannten Steuervorrichtung auf. Die Beleuchtungseinrichtungen können als LED-Stäbe ausgeformt sein.

Das Reinigungsgerät kann eine Tür zum Verschließen des Innenraums des Reinigungsgeräts aufweisen. Die Kamera kann an der Tür angeordnet sein. Somit kann der Innenraum vollständig von der Kamera erfasst werden.

Auch wenn der beschriebene Ansatz anhand eines Haushaltgeräts beschrieben wird, kann das hier beschriebene Verfahren und/oder die hier beschriebe Vorrichtung entsprechend im Zusammenhang mit einem gewerblichen oder professionellen Gerät, beispielsweise einem medizinischen Gerät, wie einem Reinigungs- oder Desinfektionsgerät, einem Kleinsterilisator, einem Großraumdesinfektor oder einer Container-Waschanlage eingesetzt werden.

Ein Ausführungsbeispiel der Erfindung ist in den Zeichnungen rein schematisch dargestellt und wird nachfolgend näher beschrieben. Es zeigt
- Figur 1: eine Darstellung eines Ausführungsbeispiels eines Reinigungsgeräts;
- Figur 2: eine Darstellung eines Ausführungsbeispiels eines Reinigungsgeräts;
- Figur 3: eine Darstellung eines Ausführungsbeispiels eines Reinigungsgeräts;
- Figur 4: eine Darstellung eines Ausführungsbeispiels eines Reinigungsgeräts;
- Figur 5: eine Darstellung eines Ausführungsbeispiels eines Reinigungsgeräts;
- Figur 6: eine Darstellung eines Ausführungsbeispiels eines Reinigungsgeräts;
- Figur 7: eine Darstellung eines Ausführungsbeispiels eines Reinigungsgeräts;
- Figur 8: eine Darstellung eines Ausführungsbeispiels eines Reinigungsgeräts;
- Figur 9: eine Darstellung eines Ausführungsbeispiels eines Reinigungsgeräts;
- Figur 10: eine Darstellung eines Ausführungsbeispiels eines Reinigungsgeräts;
- Figur 11: eine Darstellung eines Ausführungsbeispiels eines Reinigungsgeräts;
- Figur 12: eine Darstellung eines Ausführungsbeispiels eines Reinigungsgeräts;
- Figur 13: eine Darstellung eines Ausführungsbeispiels eines Reinigungsgeräts;
- Figur 14: eine Darstellung eines Ausführungsbeispiels eines Reinigungsgeräts;
- Figur 15: eine Darstellung eines Ausführungsbeispiels eines Reinigungsgeräts;
- Figur 16: eine Darstellung eines Ausführungsbeispiels eines Reinigungsgeräts;
- Figur 17: eine Darstellung eines Ausführungsbeispiels eines Reinigungsgeräts;
- Figur 18: eine Darstellung eines Ausführungsbeispiels eines Reinigungsgeräts;
- Figur 19: eine Darstellung eines Ausführungsbeispiels eines Reinigungsgeräts;
- Figur 20: eine Darstellung eines Ausführungsbeispiels eines Reinigungsgeräts;
- Figur 21: eine Darstellung eines Ausführungsbeispiels eines Reinigungsgeräts;
- Figur 22: eine Darstellung eines Ausführungsbeispiels eines Reinigungsgeräts;
- Figur 23: eine Darstellung eines Ausführungsbeispiels eines Reinigungsgeräts;
- Figur 24: eine Darstellung eines Ausführungsbeispiels eines Reinigungsgeräts;
- Figur 25: eine Darstellung eines Ausführungsbeispiels eines Reinigungsgeräts;
- Figur 26: eine Darstellung eines Ausführungsbeispiels eines Reinigungsgeräts;
- Figur 27: eine Darstellung eines Innenraums eines Ausführungsbeispiels eines Reinigungsgeräts;
- Figur 28: eine Darstellung eines Innenraums eines Ausführungsbeispiels eines Reinigungsgeräts;
- Figur 29: ein Ablaufdiagramm eines Ausführungsbeispiels eines Verfahrens zum Erkennen eines Innenraums eines Reinigungsgeräts;
- Figur 30: ein Ablaufdiagramm eines Ausführungsbeispiels eines Verfahrens zum Erkennen eines Innenraums eines Reinigungsgeräts; und
- Figur 31: ein Blockschaltbild eines Ausführungsbeispiels einer Steuervorrichtung.

Figur 1 zeigt eine Darstellung eines Ausführungsbeispiels eines Reinigungsgeräts 100. Das Reinigungsgerät 100 ist lediglich beispielhaft als ein Geschirrspüler ausgebildet.

Das Reinigungsgerät 100 weist einen Innenraum 105 auf, der ausgebildet ist, um lediglich beispielhaft einen ersten Beladungskorb 140, einen zweiten Beladungskorb 150 sowie eine Besteckschublade 130 aufzunehmen. Die Beladungskörbe 140, 150 und die Besteckschublade 130 sind beispielsweise übereinander angeordnet und ausgebildet, um Spülgut zum Reinigen aufzunehmen.

Zusätzlich weist das Reinigungsgerät 100 beispielsweise drei Sprüharme 155, 165, 175 auf. Ein erster Sprüharm 155 ist beispielsweise an einer Decke des Innenraums 105 oberhalb der Besteckschublade 130 angeordnet und ein zweiter Sprüharm 165 an einem Boden des Innenraums 105 unterhalb des zweiten Beladungskorbs 150. Ein dritter Sprüharm 175 ist beispielsweise zwischen dem ersten Beladungskorb 140 und dem zweiten Beladungskorb 150 angeordnet. Die Sprüharme 155, 165, 175 sind ausgebildet, um ein Reinigungsfluid in den Innenraum 105 zu sprühen.

Das Reinigungsgerät 100 ist beispielsweise in einem beladenen Zustand dargestellt, wobei in der Besteckschublade 155 Besteck angeordnet ist, in dem ersten Beladungskorb 140 sind lediglich beispielhaft Trinkgefäße und Schalen sowie Untertassen angeordnet und in dem zweiten Beladungskorb 150 ist großes Spülgut, wie Teller, eine Pfanne und ein Topf angeordnet.

Das Reinigungsgerät 100 weist eine Kamera 110 sowie eine Mehrzahl von Beleuchtungseinrichtungen 115, 125, 135, 145 auf. Die Kamera 110 ist an einer Tür des Reinigungsgeräts 100 angeordnet, sodass die Kamera 110 den Innenraum 105 des Reinigungsgeräts 100 erfasst. Die Beleuchtungseinrichtungen 115, 125, 135, 145 sind in dem Innenraum 105 verteilt angeordnet. Lediglich beispielhaft sind zwei Beleuchtungseinrichtungen 115, 125 oberhalb der Besteckschublade 130 an der Decke des Innenraums 105 angeordnet und zwei Beleuchtungseinrichtungen 135, 145 zwischen dem ersten Beladungskorb 140 und dem dritten Sprüharm 175 an Seitenwänden des Innenraums 105 angeordnet. Die Beleuchtungseinrichtungen 115, 125, 135, 145 sind ausgebildet, um den Innenraum 105 des Reinigungsgeräts 100 zu beleuchten.

Das Reinigungsgerät 100 weist zusätzliche eine Steuervorrichtung 120 auf, die lediglich beispielhaft benachbart zu der Kamera 110 an der Tür des Reinigungsgeräts 100 angeordnet ist.

Die Kamera 110 ist ausgebildet, um den Innenraum 105 des Reinigungsgeräts 100 bei verschiedenen Beleuchtungszuständen zu erfassen. Lediglich beispielhaft sind alle Beleuchtungseinrichtungen 115, 125, 135, 145 aktiviert, während die Kamera 110 ein erstes Bild aufnimmt und deaktiviert, wenn die Kamera 110 ein zweites Bild aufnimmt. Alternativ ist eine der Beleuchtungseinrichtungen 115, 125, 135, 145 während der Bildaufnahme aktiviert bzw. deaktiviert. Somit wird zwischen den Aufnahmen der Bilder eine Eigenschaft der von den Beleuchtungseinrichtungen 115, 125, 135, 145 generierten Beleuchtung des Innenraums 105 verändert. Aus den aufgenommenen Bildern wird ein Differenzbild erstellt, das gemäß einem Ausführungsbeispiel ausgewertet wird, um Rückschlüsse auf einen Trocknungsgrad, einen Beladungsgrad, einen Spülschatten, eine Sprüharmblockade und/oder Restwasser im Spülgut zu erhalten.

Beispielsweise drehen die Sprüharme 155, 165, 175 nicht frei, wenn das Spülgut, das auch als Geschirr bezeichnet werden kann, schlecht in den Beladungskörben 140, 150 bzw. der Besteckschublade 130 angeordnet ist, siehe beispielsweise Figur 6. Der hier vorgestellte Ansatz ermöglicht basierend auf dem Differenzbild eine Bereitstellung von 3D-Informationen, um eine mögliche Kollision von Sprüharmen 155, 165, 175 und Spülgut zu erkennen.

Mit Hilfe der Kamera 110, die auch als Geschirrspülkamera bezeichnet werden kann, werden möglichst viele abstrakte Prozessparameter abgeleitet oder Situations- bzw. Fehlstellungen erkannt. Der hier vorgestellte Ansatz zeigt hierfür ein Verfahren auf, wie die Beleuchtungseinrichtungen 115, 125, 135, 145 vorteilhaft angesteuert werden, sodass mehr Informationen zu Verfügung stehen, als bei gleichbleibender Beleuchtung. Diese Prozessparameter sind zum Beispiel der Beladungsgrad, ein Spülschatten, ein nach oben zeigendes Becken ohne Ablauf, zum Beispiel Müslischale, oder Sprüharmblockaden.

Ist die Kamera 110 in den Reinigungsgerät 100 verbaut, ist es naheliegend ein Bild bei definierter Belichtung aufzunehmen. Der hier vorgestellte Ansatz ermöglicht es, daraus 3D-Informationen zu ermitteln und somit Informationen zu erzeugen, die letztlich auf die Zielparameter wie Trocknungsgrad oder Sprüharmblockade abzielen.

Die technische Umsetzung basiert auf einem handelsüblichen Reinigungsgerät 100, in dem die Kamera 110 in den Innenraum 105 schaut. Der Innenraum 105 ist dazu mit mindestens zwei Beleuchtungseinheiten 115, 125 ausgestattet, die einzeln steuerbar sind und an verschiedenen Orten im Reinigungsgerät 100 verbaut sind. Die Kamera 110 sowie die Beleuchtungseinrichtungen 115, 125, 135, 145 sind von einer zentralen Recheneinheit ansteuerbar bzw. auslesbar. Die Verbindung erfolgt über eine direkte Verdrahtung, Funkkommunikation oder auch ein Gerätebussystem und mehrerer Platinen.

Es werden nun jedoch statt nur einem Bild für die Szenen mehrere Bilder aufgenommen. Vorteil ist dabei, dass die Reflexionen, Brechungen und Schattenbildungen für jede Beleuchtungseinrichtung 115, 125, 135, 145 anders sind. Werden die Bilder nun per analytischem Ansatz oder neuronalem Netz analysiert, lassen sich hieraus besser die Zielgrößen ableiten als von nur einem Bild.

Nun gibt es verschiedene Anwendungsfälle, welche diesen Aufbau nutzen:
Für eine Blockadeerkennung wird vor dem Spülstart überprüft, ob eine Blockade des mindestens einen Sprüharms 155, 165, 175 durch Spülgut vorliegt. Hierbei wird die potentiellen Blockadeobjekte über den Schatten des Sprüharms 155, 165, 175 erkannt, siehe beispielsweise Figur 7 bis Figur 11. Hierbei gibt es verschiedene Ansätze, wie steuerbare Lichtquellen eine Erkennung verbessern bzw. erleichtern:
Sind Sprüharm 175, Kamera 110 und Beleuchtungseinrichtungen 135, 145 fast auf einer Linie, kann hierüber sichergestellt werden, ob eine Blockade vorliegt. Vereinfacht gesprochen wird hierüber eine Lichtschranke aufgebaut: Ist die Beleuchtungseinrichtung 135, 145 noch im Bild zu sehen, die knapp unter dem Sprüharm 175 herguckt, kann von keiner Kollision ausgegangen werden. Um hierbei nicht fälschliche Reflexionen zu interpretieren, werden die Beleuchtungseinrichtungen 115, 125, 135, 145 nacheinander durchgeschaltet und Bild für Bild analysiert. Die hellste Stelle im Bild stimmt hierbei mit der zu erwartenden Position überein, siehe beispielsweise Figur 12 bis Figur 13.

Alternativ ist es möglich, dass auch der Schatten auf dem Sprüharm 175 untersucht wird. Ragt ein Teil in den Bereich der Rotation des Sprüharms 175, wird ein charakteristischer Schatten auf dem Sprüharm 175 entstehen. Dieses Phänomen ist besonders bei den Beleuchtungseinrichtungen 135, 145 vorhanden, die auf Höhe des Sprüharms 175 sind. Wird also ein unerwarteter Schatten auf dem Sprüharm 175 sichtbar, kann eine Sprüharmblockade diagnostiziert werden, siehe beispielsweise Figur 6 bis Figur 11.

Beide Varianten sind mit klassischer Bildverarbeitung, insbesondere Differenzbilder und Schwellwertvergleiche, oder neuronalen Netzen, zum Beispiel trainiert auf Abnormalitätenerkennung, auswertbar.

Zusätzlich es möglich mittels des hier vorgestellten Ansatzes Tiefeninformationen aus Schattenbildungen zur Erkennung von konkaven Formen zu ermitteln. Bei vielen Geschirrteilen ist es auf Basis eines Bildes schwierig zu erkennen, ob sie eine konkave Fläche in Richtung oben haben. Viele Geschirrteile sind bemustert, sodass dunkle Kreise/Ellipsen allein zu Fehleinschätzungen führen können. Wird jedoch die Beleuchtung variiert, ergibt sich bei jeder Beleuchtungssituation eine andere Situation. Liegt eine konkave Form vor, in die insbesondere Spülwasser verbleiben kann, fängt der Schatten hinter der Kante an und ist auf der gegenüberliegenden Seite nicht mehr vorhanden. Bei einer konvexen Form ist dieses Verhalten gegenteilig, siehe zum Beispiel Figur 23 bis Figur 26.

Vorteilhafterweise ermöglicht es der hier vorgestellte Ansatz, den Schattenwurf bei unterschiedlichen Belichtungseinstellungen zur Generierung von Tiefeninformationen auszunutzen. Im Falle des Reinigungsgeräts 100 sind diese Tiefeninformationen in etwas abstrakterer Form relevant: "Kann das Spülwasser ungehindert an den Oberflächen entlanglaufen."

Das Reinigungsgerät 100 weist den Innenraum 105, der auch als Spülinnenraum bezeichnet werden kann, die in den Innenraum 105 schauende Kamera 110, die Steuervorrichtung 120, die auch als Verarbeitungsrechner bezeichnet werden kann, und mehrere, einzeln steuerbare Beleuchtungseinrichtungen 115, 125, 135, 145 auf. Bei den Beleuchtungseinrichtungen 115, 125, 135, 145 kann es sich um LED-Stäbe und/oder die Brilliant light LEDs handeln, die die konventionelle Innenraumbeleuchtung für den Nutzer darrstellt. Somit können andere Komponenten aus dem System "mitgenutzt" werden, die ursprünglich für andere Zwecke in das Reinigungsgerät 100 eingebaut wurden. Es können aber zusätzliche Beleuchtungseinrichtungen verwendet werden oder bestehende Beleuchtungseinrichtungen aufgetrennt werden, beispielsweise zwei Teilleuchten, statt einer einzigen Leuchte.

Der hier vorgestellte Ansatz ermöglicht ein Erkennen von sauberem Spülgut. Dazu wird eine Glanzbetrachtung des Spülguts bzw. insbesondere Gläser durchgeführt, wobei das Spülgut im dreckigen Zustand eher matt oder milchig wirkt. Nach der Reinigung lässt sich ein erhöhter Glanz feststellen. Dieses Verhalten kann auch algorithmisch erfasst werden. So kann die Reflexion auf einem Glas durch an/ausschalten der Beleuchtungseinrichtungen 115, 125, 135, 145 an und abgewählt werden. Wird ein Reflexionspunkt untersucht, kann nun ein Vorher-Nachher-Vergleich der Schärfe bzw. des Kontrasts, zum Beispiel über MTF der Reflektion erfolgen. Ähnliches funktioniert bei weißem Porzellan: Der verschmutzte Teller reflektiert kaum, weil zum Beispiel Spinat den Teller bedeckt. Nach der Reinigung ist eine Reflexion auf dem glänzendem Geschirrgut sichtbar und eine Reinigungsleistung offensichtlich, siehe beispielsweise Figur 27 bis Figur 28.

Übertragen gesprochen, wird also eine Glanzbetrachtung durchgeführt. Diese Glanzbetrachtung ist insbesondere von den Reflexionen der Beleuchtungseinrichtungen 115, 125, 135, 145 abhängig. Um hier eine einfachere Chance zu haben, die ganzen Mehrfachreflexionen auseinander zu halten, werden nacheinander die Belichtungsquellen durchgeschaltet und mehrere Bilder aufgenommen.

Der Vorher-Nachher-Vergleich ist elementar, das heißt, es gibt einen Speicher im System, der die Vorherbilder speichert, die in der Analyse Phase mit den aktuellen Bildern verglichen werden.

Nun besteht jedoch auch die Möglichkeit, dass nur die Sichtscheibe der Kamera 110 dreckig ist. Um diesen Aspekt herauszurechnen, werden die Reflexionen an den Seitenwänden untersucht, die während der Beladung quasi kaum verdrecken. Hierüber ist ein Referenzwert ermittelbar.

Der hier vorgestellte Ansatz ermöglicht ein Ermitteln eines Trocknungsgrads. Wenn die Spülflotte trocknet, hängen Tropfen vom Beladungskorb 140, 150 herunter. Diese Tropfen lassen sich vermutlich einfach identifizieren, mittels Differenzbilder, Neuronaler Netze, Patternmatching. Da die Tropfen rund, klein und transparent sind, weisen sie ein ganz anderes Brechungs- und Beugungsverhalten auf, als Spülflotte. Insbesondere die Kanten der Tropfen sind aufgrund der Reflexionen und Beugungen gut sichtbar. Wird nun das Trocknungsverhalten auf Basis dieser herunterhängenden Tropfen, oder sonstigen Tropfen zum Beispiel auf dem Sprüharm 175, analysiert, lässt sich ein Wert für den Trocknungsgrad aufstellen. Möglichweise ist es denn noch schwierig, die Tropfen zu erkennen. Hier helfen die steuerbaren Beleuchtungseinrichtungen 115, 125, 135, 145. Da die Tropfen so klein und rund sind, ist über Beugung oftmals eine Beleuchtungseinrichtungen 115, 125, 135, 145 in den Tropfen zu sehen. Durch das Durchschalten der Beleuchtungseinrichtungen 115, 125, 135, 145 ist die Chance höher, die transparenten Tropfen von anderen Bildobjekten und/oder Überblendung zu unterscheiden. Gerade die Tropfen, die sich in der Sichtlinie zu einer Beleuchtungseinrichtungen 115, 125, 135, 145 befinden, sind ohne Umschaltbare Beleuchtungseinrichtungen 115, 125, 135, 145 nicht erkennbar.

Mit dem hier vorgestellten Ansatz ist es möglich Fremdlicht auszublenden. Anstatt nur ein Bild bei leicht geöffneter Tür, werden mindestens ein Bild mit eingeschalteten Beleuchtungseinrichtungen 115, 125, 135, 145 und ein Bild mit ausgeschalteten Beleuchtungseinrichtungen 115, 125, 135, 145 gemacht. Eine Verarbeitungseinheit rechnet danach zurück, welcher Beleuchtungsanteil von welcher Lichtquelle kam und erzeugt über entsprechende Differenzbilder ein synthetisches Bild, das so aussieht, als dringe kein Fremdlicht durch den Türspalt. Hierbei wird ausgenutzt, dass die optoelektronische Übertragungsfunktion, kurz OETF, deterministisch ist, das heißt modellierbar ist, welcher Lichtanteil zu welcher Lichtquelle gehört. Um den Prozess möglichst einfach zu gestalten, ist es von Vorteil, wenn die Bilder mit gleichen Belichtungseinstellungen vorgenommen werden. Es ist aber auch möglich, dass mehrere Bilder mit unterschiedlichen Belichtungszeiten verwendet werden, was in den Grundzügen einem high dynamic range Bild, kurz HDR, entspricht. Gerade in den vorderen Bereichen, tragen die Beleuchtungseinrichtungen 115, 125, 135, 145 weniger zur Helligkeit bei, als das Fremdlicht. In den hinteren Ecken ist dies genau umgekehrt. Um an diesen Stellen ausreichend Auflösung und ein ausreichend geringes Rauschen zu haben, ist also die Verwendung von mehreren Belichtungszeiten vorteilhaft. Eine Modellierung der Übertragungsfunktionen ist hierbei zwar deutlich komplexer, stellt aber mathematisch kein unlösbares Problem dar. Wichtig sind die äußeren Enden der Werteskala: Pixel die fast voll an sind, neigen oder sind übersättigt. Pixel die fast voll aus sind, können im Rauschen, black level, untergehen bzw. enorm verfälscht werden. Insbesondere für den zweiten Effekt, ergibt es Sinn das Verfahren mit räumlichen Filtern wie dem Medianfilter zu kombinieren, um rauschbedingte Ausreißer auszugleichen.

Zusammenfassend lässt sich festhalten: Der hier vorgestellte Ansatz verbessert die Erkennung einer Sprüharmblockade. Zusätzlich wird ein ordnungsgemäßes Zirkulieren jeglichen Spülwassers ermöglicht, sodass kein Spülwasser im Spülgut verbleibt. Dies erfolgt mittels einer Erkennung von nach oben gerichteten beckenförmigen Objekten. Ferner wird über ein Kamerabild mit geeigneter Belichtungssteuerung ist sauberes und dreckiges Spülgut erkennbar. Zusätzlich wird eine Tropfenerkennung optimiert. Hierdurch ist die Aussagekraft bzw. Schätzgenauigkeit einer Trocknungsgradschätzung verbessert. Außerdem erhöht der hier vorgestellte Ansatz die Robustheit von Computer Vision Anwendungen mit der Geschirrspülkamera, indem eine bessere Farbechtheit gewährleistet werden kann. Dies ist vor allem wichtig, wenn beim Öffnen der Tür des Reinigungsgeräts 100 Fremdlicht in den Innenraum 105 eindringt.

Figur 2 zeigt eine Darstellung eines Ausführungsbeispiels eines Reinigungsgeräts 100. Das Reinigungsgerät 100 ähnelt dem Reinigungsgerät aus Figur 1, mit Ausnahme dessen, dass die Darstellung der Kamera und der Steuervorrichtung weggelassen ist.

Figur 3 zeigt eine Darstellung eines Ausführungsbeispiels eines Reinigungsgeräts 100. Das Reinigungsgerät 100 weist lediglich beispielhaft die zwei Beladungskörbe 140, 150 und den einen Sprüharm 175 auf. Die Besteckschublade, die Beleuchtungseinrichtungen, die Kamera sowie die Steuervorrichtung sind weggelassen.

In Figur 3 weist der dritte Sprüharm 175 eine erste Sprüharmposition auf.

Figur 4 zeigt eine Darstellung eines Ausführungsbeispiels eines Reinigungsgeräts 100. Das Reinigungsgerät 100 ähnelt dem Reinigungsgerät aus Figur 3, mit Ausnahme dessen, dass der dritte Sprüharm 175 eine zweite Sprüharmposition aufweist.

Figur 5 zeigt eine Darstellung eines Ausführungsbeispiels eines Reinigungsgeräts 100. Das Reinigungsgerät 100 ähnelt dem Reinigungsgerät aus Figur 3 und/oder Figur 4, mit Ausnahme dessen, dass der dritte Sprüharm 175 eine dritte Sprüharmposition aufweist.

Figur 6 zeigt eine Darstellung eines Ausführungsbeispiels eines Reinigungsgeräts 100. Das Reinigungsgerät 100 ähnelt dem Reinigungsgerät aus Figur 2.

In Figur 6 ragt eine Schale 600 teilweise aus dem Beladungskorb 140 heraus.

Figur 7 zeigt eine Darstellung eines Ausführungsbeispiels eines Reinigungsgeräts 100. Das Reinigungsgerät 100 ähnelt dem Reinigungsgerät aus Figur 7, mit Ausnahme dessen, dass der dritte Sprüharm 175 in einem betriebsbereiten Zustand gezeigt ist. In dem betriebsbereiten Zustand wird der dritte Sprüharm 175 durch die Schale 600 blockiert.

Figur 8 zeigt eine Darstellung eines Ausführungsbeispiels eines Reinigungsgeräts 100. Das Reinigungsgerät 100 ähnelt dem Reinigungsgerät aus Figur 6 und/oder Figur 7.

Lediglich beispielhaft ist die erste Beleuchtungseinrichtung 115 aktiviert und beleuchtet den Innenraum 105. Dabei fallen Lichtstrahlen 800 der ersten Beleuchtungseinrichtung 115 derart auf das Spülgut, dass die Schale 600 einen Schatten 805 auf den dritten Sprüharm 175 wirft, genauer gesagt auf den Kopf des dritten Sprüharms 175.

Figur 9 zeigt eine Darstellung eines Ausführungsbeispiels eines Reinigungsgeräts 100. Das Reinigungsgerät 100 ähnelt dem Reinigungsgerät aus Figur 8, mit Ausnahme dessen, dass lediglich beispielhaft die zweite Beleuchtungseinrichtung 125 aktiviert ist. Dabei fallen Lichtstrahlen 900 der zweiten Beleuchtungseinrichtung 125 derart auf das Spülgut, dass die Schale 600 einen Schatten 905 auf den dritten Sprüharm 175 wirft. Der Schatten 905 zeichnet sich auf dem linken Arm des dritten Sprüharms 175 ab.

Figur 10 zeigt eine Darstellung eines Ausführungsbeispiels eines Reinigungsgeräts 100. Das Reinigungsgerät 100 ähnelt dem Reinigungsgerät aus Figur 8 und/oder Figur 9, mit Ausnahme dessen, dass lediglich beispielhaft die dritte Beleuchtungseinrichtung 135 aktiviert ist.

Dabei fallen Lichtstrahlen 1000 der dritten Beleuchtungseinrichtung 135 derart auf das Spülgut, dass ein Schatten 1005 auf der Schale 600 entsteht.

Figur 11 zeigt eine Darstellung eines Ausführungsbeispiels eines Reinigungsgeräts 100. Das Reinigungsgerät 100 ähnelt dem Reinigungsgerät aus Figur 8 und/oder Figur 9 und/oder Figur 10, mit Ausnahme dessen, dass lediglich beispielhaft die vierte Beleuchtungseinrichtung 145 aktiviert ist.

Dabei fallen Lichtstrahlen 1100 der vierten Beleuchtungseinrichtung 145 derart auf das Spülgut, dass ein Schatten 1105 in der Schale 600 entsteht. Die Figuren 6 bis 11 zeigen eine Erkennung der Positionierung der Blockade anhand der Schattenpositionen.

Figur 12 zeigt eine Darstellung eines Ausführungsbeispiels eines Reinigungsgeräts 100. Das Reinigungsgerät 100 ähnelt dem Reinigungsgerät aus einer der vorstehend beschriebenen Figuren. Der dritte Sprüharm 175 ist in einem betriebsbereiten Zustand gezeigt ist. In dem betriebsbereiten Zustand wird der dritte Sprüharm 175 jedoch durch einen Topf 1200 blockiert, der in dem zweiten Beladungskorb 150 angeordnet ist und derart aus dem zweiten Beladungskorb 150 herausragt, dass er den dritten Sprüharm 175 sowie die vierte Beleuchtungseinrichtung 145 blockiert.

Figur 13 zeigt eine Darstellung eines Ausführungsbeispiels eines Reinigungsgeräts 100. Das Reinigungsgerät 100 ähnelt dem Reinigungsgerät aus einer der vorstehend beschriebenen Figuren. Der dritte Sprüharm 175 ist in einem betriebsbereiten Zustand gezeigt, wobei er jedoch durch die Schale 600 blockiert wird. Die Schale 600 ist in dem ersten Beladungskorb 140 angeordnet und ragt teilweise aus dem ersten Beladungskorb 140 heraus, wodurch der dritte Sprüharm 175 blockiert sowie die dritte Beleuchtungseinrichtung 135 blockiert wird. Figur 12 bis 13 zeigen eine Verdeckung der Beleuchtungseinrichtungen durchhoch- oder herunterstehende Teile.

Figur 14 zeigt eine Darstellung eines Ausführungsbeispiels eines Reinigungsgeräts 100. Das Reinigungsgerät 100 ähnelt dem Reinigungsgerät aus einer der vorstehend beschriebenen Figuren.

Aus dem ersten Beladungskorb 140 ragt eine Schöpfkelle 1400 zumindest teilweise heraus. Genauer gesagt ragt der Stiel der Schöpfkelle 1400 in Richtung des zweiten Beladungskorbs 150 heraus.

Figur 15 zeigt eine Darstellung eines Ausführungsbeispiels eines Reinigungsgeräts 100. Das Reinigungsgerät 100 ähnelt dem Reinigungsgerät aus Figur 14, mit Ausnahme dessen, dass der dritte Sprüharm 175 in einem betriebsbereiten Zustand gezeigt ist. In diesem Zustand wird der dritte Sprüharm 175 jedoch von der Schöpfkelle 1400 bzw. von dem Stiel der Schöpfkelle 1400 blockiert.

Figur 16 zeigt eine Darstellung eines Ausführungsbeispiels eines Reinigungsgeräts 100. Das Reinigungsgerät 100 ähnelt dem Reinigungsgerät aus Figur 14, mit Ausnahme dessen, dass die erste Beleuchtungseinrichtung 115 aktiviert ist.

Dabei fallen Lichtstrahlen 800 der ersten Beleuchtungseinrichtung 115 derart auf das Spülgut, dass die Schöpfkelle 1400 einen Schatten auf den dritten Sprüharm 175 wirft.

Figur 17 zeigt eine Darstellung eines Ausführungsbeispiels eines Reinigungsgeräts 100. Das Reinigungsgerät 100 ähnelt dem Reinigungsgerät aus Figur 16, mit Ausnahme dessen, dass die zweite Beleuchtungseinrichtung 125 aktiviert ist.

Dabei fallen Lichtstrahlen 900 der zweiten Beleuchtungseinrichtung 125 derart auf das Spülgut, dass die Schöpfkelle 1400 einen Schatten auf den dritten Sprüharm 175 wirft.

Figur 18 zeigt eine Darstellung eines Ausführungsbeispiels eines Reinigungsgeräts 100. Das Reinigungsgerät 100 ähnelt dem Reinigungsgerät aus Figur 16 und/oder Figur 17, mit Ausnahme dessen, dass die dritte Beleuchtungseinrichtung 135 aktiviert ist.

Dabei fallen Lichtstrahlen 1000 der dritten Beleuchtungseinrichtung 135 derart auf das Spülgut, dass ein Schatten an der Schöpfkelle 1400 entsteht.

Figur 19 zeigt eine Darstellung eines Ausführungsbeispiels eines Reinigungsgeräts 100. Das Reinigungsgerät 100 ähnelt dem Reinigungsgerät aus Figur 16 und/oder Figur 17 und/oder Figur 18, mit Ausnahme dessen, dass die vierte Beleuchtungseinrichtung 145 aktiviert ist. Figur 14 bis 19 zeigen eine charakteristische Schattenbildung bei herunterstehenden Teilen.

Dabei fallen Lichtstrahlen 1100 der vierten Beleuchtungseinrichtung 145 derart auf das Spülgut, dass ein Schatten in der Schöpfkelle 1400 entsteht.

Figur 20 zeigt eine Darstellung eines Ausführungsbeispiels eines Reinigungsgeräts 100. Das Reinigungsgerät 100 ähnelt dabei dem Reinigungsgerät aus Figur 13. Die Schale 600 ragt teilweise aus dem ersten Beladungskorb 140 heraus und blockiert dadurch den dritten Sprüharm 175, wobei der dritte Sprüharm 175 direkt unter dem ersten Beladungskorb 140 angeordnet ist.

Figur 21 zeigt eine Darstellung eines Ausführungsbeispiels eines Reinigungsgeräts 100. Das Reinigungsgerät 100 ähnelt dabei dem Reinigungsgerät aus Figur 20 mit Ausnahme dessen, dass die Schöpfkelle 1400 teilweise aus dem ersten Beladungskorb 140 herausragt, genauer gesagt der Stiel der Schöpfkelle 1400, und dadurch den dritten Sprüharm 175 blockiert, wobei der erste Beladungskorb 140 direkt über dem Sprüharm 175 angeordnet ist.

Figur 22 zeigt eine Darstellung eines Ausführungsbeispiels eines Reinigungsgeräts 100. Das Reinigungsgerät 100 ähnelt dabei dem Reinigungsgerät aus Figur 20 und/oder Figur 22 mit Ausnahme dessen, dass eine Pfanne 2200 teilweise aus dem zweiten Beladungskorb 150 in Richtung des dritten Sprüharms 175 herausragt, genauer gesagt der Stiel der Pfanne 2200, und somit den dritten Sprüharm 175 blockiert. Dabei sind der erste Beladungskorb 140, der Sprüharm 175 und der zweite Beladungskorb 150 sehr dicht aneinander angeordnet. Figur 21 bis 22 zeigen eine unterschiedliche Korbhöhe und die Positionsabhängigkeit, inklusive unterschiedlicher Blockadesituationen.

Figur 23 zeigt eine Darstellung eines Ausführungsbeispiels eines Reinigungsgeräts 100, das dem Reinigungsgerät aus einer der vorstehend beschriebenen Figuren ähnelt.

In dem zweiten Beladungskorb 150 ist beispielsweise eine Schüssel 2300 angeordnet, die eine konkave Unterseite 2305 aufweist. Die Schüssel 2300 ist derart in dem zweiten Beladungskorb 150 angeordnet, dass die konkave Unterseite 2305 in Richtung des dritten Sprüharms 175 zeigt. Figur 23 zeigt das Reinigungsgerät 100 vor einem Spülgang.

Figur 24 zeigt eine Darstellung eines Ausführungsbeispiels eines Reinigungsgeräts 100 nach einem Spülgang. Das Reinigungsgerät 100 ähnelt dem Reinigungsgerät aus Figur 23 mit Ausnahme dessen, dass sich Spülwasser 2400 auf der Unterseite 2305 der Schüssel 2300 gesammelt hat.

Figur 25 zeigt eine Darstellung eines Ausführungsbeispiels eines Reinigungsgeräts 100. Das Reinigungsgerät 100 ähnelt dem Reinigungsgerät aus Figur 24 mit Ausnahme dessen, dass die dritte Beleuchtungseinrichtung 135 aktiviert ist.

Dabei fallen Lichtstrahlen 1000 der dritten Beleuchtungseinrichtung 135 derart auf das Spülgut, dass auf der Unterseite 2305 der Schüssel 2300 ein Schatten 2500 entsteht.

Figur 26 zeigt eine Darstellung eines Ausführungsbeispiels eines Reinigungsgeräts 100. Das Reinigungsgerät 100 ähnelt dem Reinigungsgerät aus Figur 25 mit Ausnahme dessen, dass die vierte Beleuchtungseinrichtung 145 aktiviert ist.

Dabei fallen Lichtstrahlen 1100 der vierten Beleuchtungseinrichtung 145 derart auf das Spülgut, dass auf der Unterseite 2305 der Schüssel 2300 ein Schatten 2500 entsteht.

Figur 27 zeigt eine Darstellung eines Innenraums 105 eines Ausführungsbeispiels eines Reinigungsgeräts 100.

In dem Innenraum 105 ist lediglich beispielhaft eine Tasse 2700 angeordnet, die von der zweiten Belichtungseinrichtung 125 beleuchtet wird. Dabei treffen Lichtstrahlen der zweiten Beleuchtungseinrichtung 125 derart auf die Tasse 2700, dass die Tasse 2700 einen Schatten 2705 wirft.

Figur 28 zeigt eine Darstellung eines Innenraums 105 eines Ausführungsbeispiels eines Reinigungsgeräts 100. Dabei ähnelt der Innenraum 105 dem Innenraum aus Figur 27, mit Ausnahme dessen, dass die erste Beleuchtungseinrichtung 115 aktiviert ist. Die Tasse 2700 wird derart von der ersten Beleuchtungseinrichtung 115 beleuchtet, dass die Tasse 2700 einen Schatten 2705 wirft.

Figur 29 ein Ablaufdiagramm eines Ausführungsbeispiels eines Verfahrens zum Erkennen eines Innenraums eines Reinigungsgeräts. Das Reinigungsgerät entspricht dem Reinigungsgerät aus einer der vorstehend beschriebenen Figuren.

Der Block 2900 markiert einen gewünschten Start eines Reinigungsprogramms. Nachfolgend wird in dem Block 2905 überprüft, ob ein Bild eines leeren Innenraums des Reinigungsgeräts, also ein Leerbild, vorliegt und/oder ob der Innenraum des Reinigungsgeräts leer ist. Wenn kein Leerbild vorliegt bzw der Innenraum leer ist, wird zu dem Block 2910 gesprungen. In dem Block 2910 wird eine Basiskonstellation der Beleuchtung angeschaltet. Im Block 2915 werden Bilddaten aufgenommen und im Speicher abgelegt. In anderen Worten ausgedrückt wird eine Spülraumaufnahme ohne Spülgitter, aber mit Gestellen durchgeführt. Nachfolgend wird zu dem Block 2920 gesprungen. In dem Block 2920 wird das Spülgut in den Innenraum eingelegt.

Es wird dann wieder zu Block 2905 gesprungen und von dort aus zu Block 2925.

In dem Block 2925 werden mittels der Kamera Bilddaten aufgenommen und in dem Speicher abgelegt.

Nachfolgend wird zu Block 2930 gesprungen, in dem die Beleuchtungskonstellation verändert wird.

In dem Block 2935 wird überprüft, ob alle Beleuchtungskonstellationen durchgeführt wurden. Wenn dies nicht der Fall ist, wird wieder zu Block 2925 gesprungen. Dies wird so oft wiederholt, bis alle Beleuchtungskonstellationen aufgenommen wurden.

In dem Block 2940 werden die Bilder vorverarbeitet. Gemäß einem Ausführungsbeispiel wird von dem Block 2930 direkt zu dem Block 2940 gesprungen. Gemäß einem weiteren Ausführungsbeispiel wird von dem Block 2920 direkt zu dem Block 2940 gesprungen.

In dem Block 2945 werden die Tiefeninformationen geschätzt. Danach wird zu Block 2950 gesprungen, in dem die Tiefeninformationen an einen anderen Prozess bereitgestellt werden.

Der Block 2955 repräsentiert einen Start des gewünschten Reinigungsprogrammes oder ein Ende des gewünschten Reinigungsprogrammes.

Figur 30 zeigt ein Ablaufdiagramm eines Ausführungsbeispiels eines Verfahrens 3000 zum Erkennen eines Innenraums eines Reinigungsgeräts.

Das Verfahren 3000 umfasst einen Schritt 3005 des Ausgebens eines ersten Beleuchtungssignals an eine Schnittstelle zu der ersten Beleuchtungseinrichtung, um die erste Beleuchtungseinrichtung in einen ersten Zustand zu versetzen. Der erste Zustand repräsentiert beispielsweise einen Zustand, in dem die erste Beleuchtungseinrichtung aktiviert ist und den Innenraum des Reinigungsgeräts beleuchtet.

Zusätzlich umfasst das Verfahren 3000 einen Schritt 3010 des Einlesens eines ersten Bildsignals über eine Schnittstelle zu der Kamera, wobei das erste Bildsignal ein von der Kamera, während sich die erste Beleuchtungseinrichtung in dem ersten Zustand befindet, aufgenommenes erstes Bild repräsentiert.

Das Verfahren 3000 umfasst außerdem einen Schritt 3015 des Ausgebens eines zweiten Beleuchtungssignals an die Schnittstelle zu der ersten Beleuchtungseinrichtung, um die erste Beleuchtungseinrichtung in einen zweiten Zustand zu versetzen. Der zweite Zustand repräsentiert beispielsweise einen Zustand, in dem die erste Beleuchtungseinrichtung deaktiviert oder gedimmt ist und den Innenraum des Reinigungsgeräts nicht bzw. nur teilweise beleuchtet.

Ferner umfasst das Verfahren 3000 einen Schritt 3020 des Einlesens eines zweiten Bildsignals über die Schnittstelle zu der Kamera, wobei das Bildsignal ein von der Kamera, während sich die erste Beleuchtungseinrichtung in dem zweiten Zustand befindet, aufgenommenes zweites Bild repräsentiert.

Das Verfahren 3000 umfasst zusätzlich einen Schritt 3025 des Ermittelns eines Differenzbildsignals unter Verwendung des ersten Bildsignals und des zweiten Bildsignals, wobei das Differenzbildsignal eine Tiefeninformation des Innenraums repräsentiert.

Gemäß einem Ausführungsbeispiel umfasst das Verfahren 3000 einen Schritt 3030 des Bestimmens eines Parametersignals für eine Steuerung eines Programmablaufs des Reinigungsgeräts, unter Verwendung des Differenzbildsignals. Der Schritt 3030 des Bestimmens wird nach dem Schritt 3025 des Ermittelns ausgeführt.

Zusätzlich umfasst das Verfahren 3000 beispielsweise einen Schritt 3035 des Vorverarbeitens des ersten Bildsignals und des zweiten Bildsignals. Dabei wird der Schritt 3035 des Vorverarbeitens vor dem Schritt des Ermittelns 3025 ausgeführt.

Gemäß einem weiteren Ausführungsbeispiel umfasst das Verfahren 3000 einen Schritt 3040 des Erfassens eines Referenzbildsignals, wobei das Referenzbildsignal ein von der Kamera aufgenommenes Referenzbild eines leeren Innenraums des Reinigungsgeräts repräsentiert. Der Schritt des Erfassens 3040 wird vor dem Schritt 3025 des Ermittelns ausgeführt.

Das Verfahren 3000 umfasst beispielsweise einen Schritt 3045 des Ausgebens eines dritten Beleuchtungssignals an eine Schnittstelle zu der zweiten Beleuchtungseinrichtung, um die zweite Beleuchtungseinrichtung in den ersten Zustand zu versetzen. In einem Schritt 3050 des Einlesens wird das dritte Bildsignal über die Schnittstelle zu der Kamera eingelesen, wobei das dritte Bildsignal ein von der Kamera, während sich die zweite Beleuchtungseinrichtung in dem ersten Zustand befindet, aufgenommenes drittes Bild repräsentiert. Im Schritt 3025 des Ermittelns wird das Differenzbildsignal unter Verwendung des ersten Bildsignals, des zweiten Bildsignals und des dritten Bildsignals ermittelt.

Gemäß einem weiteren Ausführungsbeispiel wird in einem Schritt 3055 des Ausgebens ein viertes Beleuchtungssignal an eine Schnittstelle zu der zweiten Beleuchtungseinrichtung ausgegeben, um die zweite Beleuchtungseinrichtung in den zweiten Zustand zu versetzen. In einem Schritt 3060 des Einlesens wird ein viertes Bildsignal über die Schnittstelle zu der Kamera eingelesen, wobei das vierte Bildsignal ein von der Kamera, während sich die zweite Beleuchtungseinrichtung in dem zweiten Zustand befindet, aufgenommenes viertes Bild repräsentiert. Im Schritt 3025 des Ermittelns wird das Differenzbildsignal unter Verwendung des ersten Bildsignals, des zweiten Bildsignals, des dritten Bildsignals und des vierten Bildsignals ermittelt.

In anderen Worten ausgedrückt ist das Verfahren 3000 zum Generieren von Tiefeninformationen ausgebildet.

Zusammenfassend lässt sich festhalten, dass das Verfahren 3000 aus zwei Schritten besteht: der Generierung des Bildmaterials und der Schätzung von Tiefeninformationen.

Die Generierung der Bilddaten erfolgt in sequenzieller Form. Es wird eine Beleuchtungskonstellation angeschaltet, ein Bild aufgenommen und dann die nächste Beleuchtungskonstellation angeschaltet, usw. Hierbei kann unter Beleuchtungskonstellation je eine aktive Beleuchtungseinrichtung gemeint sein. Es können jedoch auch einzelne Lampen weggeschaltet werden, sodass die Schaltsequenz für einen Menschen vor dem Gerät mit nur wenigen Lichtschwankungen wahrnehmbar ist. Ein weiteres Bild kann mit allen aktiven Beleuchtungseinheiten aufgenommen werden. In der einfachsten Form wird einmal nur die rechte, einmal nur die linke und einmal alle Leuchten angeschaltet, sodass drei Bilder entstehen.

Die Schätzung der Tiefeninformation erfolgt auf Basis von Differenzbildern. Bei jeder Beleuchtungskonstellation entstehen unterschiedliche Schatten. Wird die Differenz von einem Bild zu dem Bild gemacht, auf dem alle Beleuchtungseinheiten angeschaltet sind, lassen sich Schatten, sowie Lichthöfe identifizieren. Insbesondere bei strukturierten Objekten sind auch auf geraden Flächen hohe Differenzen sichtbar. Um dies zu verhindern, kann vor der Differenz ein Glättungsoperator und eine weitere Vorverarbeitung, wie das 2D-Medianfilter angewendet werden. Die Bilddaten werden dann verwendet, um eine Tiefeninformation zu schätzen. Hierbei kann ein analytisches Verfahren, eine klassische Bildverarbeitung, zur Approximation der Schattenfläche und/oder -läge verwendet werden oder ein trainiertes Modell, künstliche Intelligenz, das aus den Bildern eine Information zur Schattenfläche, -läge und/oder-ausrichtung bestimmt.

Das Verfahren 3000 kann ebenfalls mit gedimmten Beleuchtungseinheiten durchgeführt werden. So kann beispielsweise je Lampe um 50 % gedimmt werden, um die Beleuchtungskonstellation signifikant zu ändern.

Des Weiteren kann auch ein Bild bei ausgeschalteten Lichtquellen verwendet werden, um den Einfluss der Umgebungsbeleuchtung, die durch eine leicht geöffnete Geschirrspültür eindringt, herausrechnen zu können.

Um eine bessere Trennung von Schatten des Spülguts und Körben/Innenbleche zu erhalten, kann der Prozess so erweitert werden, dass ein Referenzbild, also ein Leerbild, aufgenommen wird, wenn das zu untersuchende Objekt nicht im Spülinnenraum eingelegt ist. Hierbei wird die Beleuchtung in der Grundeinstellung eingeschaltet, ein Bild aufgenommen und erst dann das Gargut eingelegt. Dies kann insbesondere dann ein Vorteil sein, wenn das Spülgut geometrisch komplex ist. Das aufgenommene Referenzbild kann dann zur Berechnung der Differenzbilder verwendet werden. Bei dem Geschirrspüler wird das Leerbild statisch gespeichert, da nicht immer klar ist, wann tatsächlich der Innenraum frei von Spülgut ist. Hierzu wird nach Entladen der Maschine nach einem Spülgang ein Bild aufgenommen, das von einem externen Prozess, Erkennung über Kl, auf leer verifiziert wird.

Das gesamte Verfahren 3000 dient nicht nur der statischen Bestimmung der Tiefeninformation zu einem Zeitpunkt, sondern kann auch dynamisch, sprich bei einem zeitlichen Verlauf, verwendet werden. Hierzu wird der Beleuchtungs- und Tiefenschätzprozess periodisch wiederholt und die ermittelten Werte als Zeitverlauf im Speicher des Prozessrechners hinterlegt. Die Messpunkte auf den Kurvenverläufen dienen dazu, die Erkennung von Spülschatten oder möglichen Wasserbecken zu verbessern. Liegt eine nach oben liegende Schale vor, kann mitunter erfasst werden, dass diese sukzessive vollläuft, sodass das stehende Wasser die Form der Kontur verändert. Hierrüber kann zwar nicht vor dem Spülprozess das Problem analysiert werden, aber möglicherweise bei kritischen Objekten, zum Beispiel Nierenschale bei professionellen Geräten, der Hinweise gegeben werden, dass es hier zu keiner ausreichenden Reinigungsleistung gekommen sein kann.

Figur 31 zeigt ein Blockschaltbild einer Steuervorrichtung 120 zum Erkennen eines Innenraums eines Reinigungsgeräts. Die Steuervorrichtung 120 ähnelt oder entspricht der Steuervorrichtung aus Figur 1.

Die Steuervorrichtung 120 weist Einheiten 3105, 3115, 3145, 3155 zum Ausgeben, Einheiten 3110, 3120, 3150, 3160 zum Einlesen, eine Einheit 3125 zum Ermitteln und optional eine Einheit 3130 zum Bestimmen, eine Einheit 3135 zum Vorverarbeiten und eine Einheit 3140 zum Erfassen auf.

Die Einheit 3105, 3115, 3145, 3155 zum Ausgeben sind ausgebildet, um je ein Beleuchtungssignal 3108, 3118, 3148, 3158 auszugeben.

Die Einheiten 3110, 3120, 3150, 3160 zum Einlesen sind ausgebildet, um je ein Bildsignal 3112, 3122, 3152, 3162 einzulesen.

Dabei wird das erste Bildsignal 3112 eingelesen, während das erste Beleuchtungssignal 3108 ausgegeben wird. Das zweite Bildsignal 3122 wird eingelesen, während das zweite Beleuchtungssignal 3118 ausgegeben wird. Das dritte Bildsignal 3152 wird eingelesen. Während das dritte Beleuchtungssignal 3148 ausgegeben wird und das vierte Bildsignal 3162 wird eingelesen. Während das vierte Beleuchtungssignal 3158 ausgegeben wird.

Die Einheit 3125 zum Ermitteln ist ausgebildet, um unter Verwendung des ersten Bildsignals 3112, des zweiten Bildsignals 3122 und optional des dritten Bildsignals 3152 und vierten Bildsignals 3162 ein Differenzbildsignal 3128 zu ermitteln.

Die Einheit 3130 zum Bestimmen ist ausgebildet, um unter Verwendung des Differenzbildsignals 3128 ein Parametersignal 3132 für eine Steuerung eines Programmablaufs des Reinigungsgeräts zu bestimmen.

Die Einheit 3135 zum Vorverarbeiten ist ausgebildet, um die Bildsignale 3112, 3122, und optional die Bildsignale 3152, 3162 vorzuverarbeiten.

Die Einheit 3140 zum Erfassen ist ausgebildet, um ein Referenzbildsignal 3142 zu erfassen. Das Referenzbildsignal 3142 repräsentiert ein von der Kamera aufgenommenes Referenzbild eines leeren Innenraums des Reinigungsgeräts. Die Einheit 3125 zum Ermitteln ermittelt das Differenzbildsignal 3128 unter Verwendung des Referenzbildsignals 3142.

## Patentansprüche

1. Verfahren (3000) zum Erkennen eines Innenraums (105) eines Reinigungsgeräts (100), wobei das Reinigungsgerät (100) eine Kamera (110) zum Erfassen des Innenraums (105) des Reinigungsgeräts (100) und mindestens eine erste Beleuchtungseinrichtung (115) und vorzugsweise eine zweite Beleuchtungseinrichtung (125) zum Beleuchten des Innenraums (105) aufweist, wobei das Reinigungsgerät (100) eine Steuervorrichtung (120) aufweist, wobei das Verfahren (3000) die folgenden Schritte umfasst:
Ausgeben (3005) eines ersten Beleuchtungssignals (3108) an eine Schnittstelle zu der ersten Beleuchtungseinrichtung (115), um die erste Beleuchtungseinrichtung (115) in einen ersten Zustand zu versetzen;
Einlesen (3010) eines ersten Bildsignals (3112) über eine Schnittstelle zu der Kamera (110), wobei das erste Bildsignal (3112) ein von der Kamera (110), während sich die erste Beleuchtungseinrichtung (115) in dem ersten Zustand befindet, aufgenommenes erstes Bild repräsentiert;
Ausgeben (3015) eines zweiten Beleuchtungssignals (3118) an die Schnittstelle zu der ersten Beleuchtungseinrichtung (115), um die erste Beleuchtungseinrichtung (115) in einen zweiten Zustand zu versetzen;
Einlesen (3020) eines zweiten Bildsignals (3122) über die Schnittstelle zu der Kamera (110), wobei das zweite Bildsignal (3122) ein von der Kamera (110), während sich die erste Beleuchtungseinrichtung (115) in dem zweiten Zustand befindet, aufgenommenes zweites Bild repräsentiert; und
Ermitteln (3025) eines Differenzbildsignals (3128) unter Verwendung des ersten Bildsignals (3112) und des zweiten Bildsignals (3122), wobei das Differenzbildsignal (3128) eine Tiefeninformation des Innenraums (105) repräsentiert.

2. Verfahren (3000) gemäß Anspruch 1, mit einem Schritt (3030) des Bestimmens eines Parametersignals (3132) für eine Steuerung eines Programmablaufs des Reinigungsgeräts (100), unter Verwendung des Differenzbildsignals (3128).

3. Verfahren (3000) gemäß einem der vorangegangenen Ansprüche, mit einem Schritt (3035) des Vorverarbeitens des ersten Bildsignals (3112) und des zweiten Bildsignals (3122), wobei der Schritt (3035) des Vorverarbeitens vor dem Schritt (3025) des Ermittelns ausgeführt wird.

4. Verfahren (3000) gemäß einem der vorangegangenen Ansprüche, mit einem Schritt des Ausgebens (3045) eines dritten Beleuchtungssignals (3148) an eine Schnittstelle zu der zweiten Beleuchtungseinrichtung (125), um die zweite Beleuchtungseinrichtung (125) in den ersten Zustand zu versetzen, mit einem Schritt (3050) des Einlesens eines dritten Bildsignals (3152) über die Schnittstelle zu der Kamera (110), wobei das dritte Bildsignal (3152) ein von der Kamera (110), während sich die zweite Beleuchtungseinrichtung (125) in dem ersten Zustand befindet, aufgenommenes drittes Bild repräsentiert, wobei im Schritt (3025) des Ermittelns das Differenzbildsignal (3128) unter Verwendung des ersten Bildsignals (3112), des zweiten Bildsignals (3122) und des dritten Bildsignals (3152) ermittelt wird.

5. Verfahren (3000) gemäß einem der vorangegangenen Ansprüche, mit einem Schritt des Ausgebens (3055) eines vierten Beleuchtungssignals (3158) an eine Schnittstelle zu der zweiten Beleuchtungseinrichtung (125), um die zweite Beleuchtungseinrichtung (125) in den zweiten Zustand zu versetzen, mit einem Schritt (3060) des Einlesens eines vierten Bildsignals (3162) über die Schnittstelle zu der Kamera (110), wobei das vierte Bildsignal (3162) ein von der Kamera (110), während sich die zweite Beleuchtungseinrichtung (125) in dem zweiten Zustand befindet, aufgenommenes viertes Bild repräsentiert, wobei im Schritt (3025) des Ermittelns das Differenzbildsignal (3128) unter Verwendung des ersten Bildsignals (3112), des zweiten Bildsignals (3122), des dritten Bildsignals (3152) und des vierten Bildsignals (3162) ermittelt wird.

6. Verfahren (3000) gemäß einem der vorangegangenen Ansprüche, wobei in den Schritten (3005, 3045) des Ausgebens der erste Zustand einen Zustand repräsentiert, in dem die erste Beleuchtungseinrichtung (115) und/oder die zweite Beleuchtungseinrichtung (125) aktiviert ist, um den Innenraum (105) des Reinigungsgeräts (100) zu beleuchten.

7. Verfahren (3000) gemäß einem der vorangegangenen Ansprüche, wobei in den Schritten (3015, 3055) des Ausgebens der zweite Zustand einen Zustand repräsentiert, in dem die erste Beleuchtungseinrichtung (115) und/oder die zweite Beleuchtungseinrichtung (125) deaktiviert oder gedimmt ist.

8. Verfahren (3000) gemäß einem der vorangegangenen Ansprüche, mit einem Schritt (3040) des Erfassens eines Referenzbildsignals (3142), wobei das Referenzbildsignal (3142) ein von der Kamera (110) aufgenommenes Referenzbild eines leeren Innenraums (105) des Reinigungsgeräts (100) repräsentiert, wobei im Schritt (3025) des Ermittelns das Differenzbildsignal (3128) unter Verwendung des Referenzbildsignals (3142) ermittelt wird.

9. Steuervorrichtung (120) zum Erkennen eines Innenraums (105) eines Reinigungsgeräts (100), wobei die Steuervorrichtung (120) ausgebildet ist, um die Schritte des Verfahrens (3000) gemäß einem der vorangegangenen Ansprüche in entsprechenden Einheiten auszuführen und/oder anzusteuern.

10. Reinigungsgerät (100) mit einer Kamera (110) zum Erfassen eines Innenraums (105) des Reinigungsgeräts (100) und mit einer ersten Beleuchtungseinrichtung (115) und einer zweiten Beleuchtungseinrichtung (125) zum Beleuchten des Innenraums (105) des Reinigungsgeräts (100) und mit einer Steuervorrichtung (120) gemäß Anspruch 9.

11. Reinigungsgerät (100) gemäß Anspruch 10, mit einer Tür zum Verschließen des Innenraums (105) des Reinigungsgeräts (100), wobei die Kamera (110) an der Tür angeordnet ist.
